# EUROPÄISCHE PATENTSCHRIFT

(11) **EP 0 522 120 B1**
(45) Veröffentlichungstag und Bekanntmachung des Hinweises auf die Patenterteilung: **21.09.1994**
(21) Anmeldenummer: 92903087.2
(22) Anmeldetag: 28.01.1992
(51) Int. Cl.: B65F 1/08

(54) **ABFALLSAMMELBEHÄLTER UND EINSATZ FÜR EINEN ABFALLSAMMELBEHÄLTER**
RUBBISH-STORAGE CONTAINER AND A VOLUME-REDUCTION INSERT FOR SUCH A CONTAINER
BAC-COLLECTEUR DE DECHETS ET INSERT POUR UN BAC-COLLECTEUR DE DECHETS

(30) Priorität: 29.01.1991 DE 9101001 U
(43) Veröffentlichungstag der Anmeldung: 13.01.1993
(73) Patentinhaber: EDELHOFF M.S.T.S. GMBH, D-58640 Iserlohn (DE)
(72) Erfinder: EDELHOFF, Gustav, D-5860 Iserlohn (DE)
(74) Vertreter: Laufhütte, Dieter, Dr.-Ing.
(86) Internationale Anmeldenummer: EP9200169
(87) Internationale Veröffentlichungsnummer: WO9212914

(56) Entgegenhaltungen:
- DE-A- 3 524 781
- DE-A- 3 628 305
- US-A- 4 878 592

## Beschreibung

Die Erfindung betrifft einen Abfallsammelbehälter und einen Einsatz für einen Abfallsammelbehälter.

Bei der Müllentsorgung werden die Kosten für die damit verbundene Entsorgungsdienstleistung von unterschiedlichen Müllkomponenten entsprechend dem Volumen der bereitgestellten Abfallsammelbehälter erfaßt. Hierdurch ist gewährleistet, daß eine Kostenberechnung nach dem Verursacherprinzip erfolgt. Es ist bereits bekannt, über Abfallsammelbehälteridentifikationssysteme und entsprechende Wägeeinrichtungen an der Hubkippvorrichtung eines Müllsammelfahrzeuges die real anfallende Müllmenge eines Haushaltes zu ermitteln. Eigentlich ist es in diesem Zusammenhang erforderlich, daß in unterschiedlich großen Haushalten, in denen dementsprechend unterschiedlich große Abfallmengen anfallen, verschieden große Abfallsammelbehälter bereitgestellt werden, die ein jeweils angepaßtes Aufnahmevolumen aufweisen. Dies hat allerdings den Nachteil, daß für unterschiedliche Behältertypen auch unterschiedliche Hubkippvorrichtungen des Müllsammelfahrzeugs bereitgestellt werden müssen. Darüberhinaus führen unterschiedliche Aufnahmehöhen der auf den jeweils bereitgestellten Behältertyp ausgerichteten Hubkippvorrichtungen zu einer höheren Belastung der Müllwerker.

Es ist daher Aufgabe der vorliegenden Erfindung, Abfallsammelbehälter zu schaffen, die einerseits eine Normgröße besitzen und daher von einer Hubkippvorrichtung eines Müllsammelfahrzeugs erfaßt werden können, ohne daß diese umgestellt werden muß, und andererseits für kleinere Haushalte mit entsprechend geringerem Abfallvolumen eine kostengünstige Abfallentsorgung ermöglichen.

Diese Aufgabe wird erfindungsgemäß dadurch gelöst, daß der Abfallsammelbehälter einen an der Wandung anliegenden Einsatz zur Aufnahmevolumenreduzierung aufweist.

Aus der DE-PS 35 17 262 ist es bereits bekannt, daß ein Abfallsammelbehälter einen Korbeinsatz aufweist, der von den Wänden des Abfallsammelbehälters beabstandet ist, damit in dem Korb befindliche kompostierbare Abfälle entsprechend mit Luft versorgt werden. Das Problem der individuellen Volumenanpassung ist in dieser Patentschrift weder angesprochen noch gelöst.

Gemäß der hier vorliegenden Erfindung kann nun durch entsprechende Formgebung des Einsatzes das Innenraumvolumen des Abfallsammelbehälters durch individuelle Verschiebung der Höhe des Bodens des Abfallsammelbehälters angepaßt werden. Hierzu kann der Einsatz ein vorzugsweise aus Kunststoff bestehender Hohlkörper sein, dessen Außenkontur an die Innenkontur des Abfallsammelbehälters angepaßt ist. Der Einsatz kann auf dem Boden des Abfallsammelbehälters aufliegen und gegebenenfalls mit einem in eine Ausnehmung des Bodens eingreifenden Schnappelement gegen unbeabsichtigtes Herausfallen beim Kippen des Abfallsammelbehälters gesichert sein.

Alternativ dazu kann der Einsatz auch wannenförmig ausgebildet sein, wobei dessen Wandungen so angeschrägt sind, daß der Einsatz auf gewünschter Höhe des Abfallsammelbehälters festklemmbar ist. Hier wird ein Herausfallen des Einsatzes durch entsprechenden Reibschluß gewährleistet.

Schließlich kann der Einsatz auch aus einer sich über die lichte Weite des Behälterinneren erstreckenden Verschlußplatte bestehen, die in eine entsprechende, in der Wandung des Abfallbehälters vorgesehene Schnappnut bzw. hinter einen Vorsprung eingreifen kann. Damit nicht sämtliche Kräfte von der Nut aufgenommen werden müssen, ist diese Verschlußplatte mit einer Auflageplatte, die unmittelbar auf dem Behälterboden aufliegt, über rollenartige Verbindungselemente starr verbunden.

Einzelheiten und Vorteile der vorliegenden Erfindung werden anhand von in der Zeichnung dargestellten Ausführungsbeispielen näher erläutert. Es zeigen:
- Fig. 1:: eine teilweise aufgebrochene perspektivische Darstellung des unteren Teils eines erfindungsgemäßen Abfallsammelbehälters mit demontiertem Einsatz;
- Fig. 2:: ein Detail des Ausführungsbeispieles gemäß Figur 1 im zusammengebauten Zustand;
- Fig. 3:: ein Einsatz gemäß einer anderen Ausführungsform der Erfindung;
- Fig. 4:: eine Seitenansicht einer Ausführungsform der vorliegenden Erfindung;
- Fig. 5:: eine Seitenansicht einer weiteren Ausführungsform der vorliegenden Erfindung;
- Fig. 6:: eine Seitenansicht einer Ausführungsform der vorliegenden Erfindung unter Verwendung eines Einsatzes gemäß Figur 3,
- Fig. 7:: eine Seitenansicht eines erfindungsgemäßen Abfallbehälters unter Verwendung eines Einsatzes gemäß einer Ausführungsform nach Figur 1, die leicht modifiziert ist und
- Fig. 8:: eine teilweise Schnittdarstellung einer weiteren Ausführungsform der vorliegenden Erfindung, wobei der Einsatz herausgenommen und getrennt dargestellt ist.

Dar in Figur 1 dargestellte Abfallsammelbehälter weist Räder 24 auf, die zur besseren Stapelbarkeit des Abfallsammelbehälters in eingezogenen Radkästen 26 liegen. Zur Volumenverringerung wird in dem Bodenbereich des Abfallsammelbehälters 10 der in Figur 1 dargestellte Einsatz 14 eingesetzt. Der Einsatz 14 besteht aus einem Kunststoffhohlkörper, der in seinen Außenkonturen der entsprechenden Innenkontur des unteren Bereichs des Abfallsammelbehälters 10 angepaßt ist. So weist er Ausnehmungen 28 auf, die den Einziehungen 26 entsprechen. Das Einsatzteil 14 stützt sich im wesentlichen auf dem Boden 16 des Abfallsammelbehälters 10 ab.

Um zu verhindern, daß das Einsatzteil 14 beim Entleeren des Abfallsammelbehälters 10 und der damit verbundenen Kippbewegung herausfällt, ist an dem Boden des Einsatzes 14 ein Schnappelement 20 angeformt, welches eine entsprechende Ausnehmung 18 im Boden 16 des Abfallsammelbehälters 10 durchsetzt (Figur 2). Das Schnappelement 20 kann, wie hier dargestellt, aus einem angeformten Schaft 5 mit verdicktem Endteil bestehen, welches einen längsverlaufenden Schlitz aufweist. Durch diesen Schlitz entstehen federnde Schenkel des Schnappelementes 20, so daß nach Einschieben des Schaftes in die Öffnung 18 das Schnappelement den Rand der Öffnung 18 hintergreift.

Statt eines rundum geschlossenen Einsatzes 14, wie er in der Figur 1 dargestellt ist, kann alternativ auch ein wannenförmiger Einsatz 14, wie er in Figur 3 dargestellt ist, zur Volumenverringerung des Abfallsammelbehälters 10 verwendet werden. Die Wandungen 22 dieses wannenförmigen Behälters 14 sind dabei an die jeweilige Innenkontur des Abfallsammelbehälters angepaßt. Durch die Wahl der Außenkontur der Wandungen 22 wird also festgelegt, in welcher Höhe des Abfallsammelbehälters 10 der Einsatz 14 festklemmbar ist. Ein Einbaubeispiel ist in Figur 6 dargestellt.

Das Ausführungsbeispiel gemäß Figur 4 zeigt ein Einsatzteil 14, das im wesentlichen auf den eingezogenen Radkästen 26 des Abfallsammelbehälters aufliegt. In dem Ausführungsbeispiel gemäß Figur 5 weist der Abfallsammelbehälter zwar Räder 24 auf, diese sind aber außen am Abfallsammelbehälter 10 gelagert, so daß keine nach innen ragenden eingezogenen Radkästen bei dieser Ausführungsform vorhanden sind. Der Einsatz 14 ist dementsprechend in diesem Fall einfacher gestaltet. In Figur 7 ist der Einsatz 14 derart gestaltet, daß er im Bereich der eingezogenen Radkästen 26 nicht nur Ausnehmungen 28, sondern eine entsprechend durchgehend geformte Rinne aufweist.

In Figur 8 ist eine alternative Ausführungsform der Erfindung gezeigt. Der Abfallsammelbehälter 10 weist auf der Innenseite seiner Wandung 12 eine umlaufende Nut 36 auf. An den Rändern der Nut 36 ist die Wandung leicht verdickt, wobei die Flanken dieser Verdickungen schräg verlaufen und somit einen stetigen Übergang zu der Wandung 12 bilden. In diese Nut 36 kann ein Einsatz 14 eingesetzt werden, der aus einer Verschlußplatte 30 besteht, welche über ein säulenartiges Verbindungselement 32 mit einer Auflageplatte 34 verbunden ist. Die Auflageplatte 34 liegt im montierten Zustand auf dem Boden 16 des Abfallsammelbehälters 10 auf. Dadurch werden auf der Verschlußplatte 30 liegende Lasten an den Boden 16 übertragen. Bei dem hier dargestellten Ausführungsbeispiel liegt der Randbereich der Verschlußplatte 30 rundum in der Nut 36. Selbstverständlich können mehrere abschnittsweise Nutbereiche an die Stelle einer vollständig umlaufenden Nut 36 treten. Weiterhin kann statt der Nut 36 auch ein entsprechender Vorsprung, der durch eine entsprechende Schräge gebildet ist, vorgesehen werden, hinter dem der Randbereich der Platte einschnappt.

Die Erfindung ermöglicht es beispielsweise für den Fall, daß der Abfallsammelbehälter zum Sammeln von sehr leichten Abfällen, beispielsweise Styropor, Schaumstoff oder dergleichen dient, in dem beziehungsweise unter dem Einsatzteil beispielsweise Sand zur Erhöhung der Standsicherheit einzufüllen. Durch Erhöhung der Standsicherheit kann der Behälter auch einfacher durch eine Aufnahmeklaue aufgenommen werden, da hierdurch die Gefahr des unbeabsichtigten Umwerfens vermindert ist. Dadurch, daß die Außenkontur der Abfallsammelbehälter trotz unterschiedlicher Aufnahmevolumina konstant gehalten wird, kann ein sonst konventioneller Abfallsammelbehälter leichter auf ein Sammelbehältersystem umgestellt werden, das eine Aufnahmetasche aufweist.

## Patentansprüche

1. Abfallsammelbehälter,
**dadurch gekennzeichnet,**
daß er einen an der Wandung (12) allseits anliegenden Einsatz (14) zur Aufnahmevolumenreduzierung aufweist.

2. Abfallsammelbehälter nach Anspruch 1, dadurch gekennzeichnet, daß der Einsatz (14) ein vorzugsweise aus Kunststoff bestehender Hohlkörper ist, dessen Außenkontur an die Innenkontur des Abfallsammelbehälters (10) angepaßt ist.

3. Abfallsammelbehälter nach Anspruch 2, dadurch gekennzeichnet, daß der Einsatz (14) auf dem Boden (16) des Abfallsammelbehälters (10) aufliegt und gegebenenfalls mit einem in eine Ausnehmung (18) des Bodens (16) eingreifenden Schnappelement (20) gegen unbeabsichtigtes Herausfallen beim Kippen des Abfallsammelbehälters (10) gesichert ist.

4. Abfallsammelbehälter nach Anspruch 1, dadurch gekennzeichnet, daß der Einsatz (14) wannenförmig ausgebildet ist, wobei seine Wandungen (22) so angeschrägt sind, daß er auf gewünschter Höhe im Abfallsammelbehälter (10) festklemmbar ist.

5. Abfallsammelbehälter nach Anspruch 1, dadurch gekennzeichnet, daß der Einsatz (14) aus einer Verschlußplatte (30), mindestens einem an dieser angesetzten säulenartigen Verbindungslelement (32) und einer Auflageplatte (34) besteht, wobei die Verschlußplatte (30) in eine entsprechend in der Wandung (12) integrierte Nut (36) bzw. hinter einen wandseitigen Vorsprung greift und sich über die Auflageplatte (34) auf dem Boden (16) abstützt.

6. Einsatz für einen Abfallsammelbehälter,
dadurch gekennzeichnet,
daß er ein vorzugsweise aus Kunststoff bestehender Hohlkörper (14) ist, dessen Außenkontur an die Innenkontur des Abfallsammelbehälters (10) angepaßt ist.

7. Einsatz für einen sich zum Boden verengenden Abfallsammelbehälter,
dadurch gekennzeichnet,
daß er wannenförmig ausgebildet ist und daß seine Wandungen (22) so mit gegen den Boden zu abnehmendem Außenumfang angeschrägt sind, daß er auf gewünschter Höhe im Abfallsammelbehälter (10) festklemmbar ist.

8. Einsatz für einen Abfallsammelbehälter,
dadurch gekennzeichnet,
daß er aus einer Verschlußplatte (30) von bestimmter Behälterquerschnittsfläche, einer Bodenauflageplatte (34) und mindestens einer diese Platten verbindenden Säule (32) besteht.

## Claims

1. Refuse bin, characterized in that it exhibits an insert (14), which bears on all sides against the wall (12), for reducing the holding capacity.

2. Refuse bin according to Claim 1, characterized in that the insert (14) is a hollow body consisting preferably of plastic, the outer contour of which is matched to the inner contour of the refuse bin (10).

3. Refuse bin according to Claim 2, characterized in that the insert (14) bears upon the base (16) of the refuse bin (10) and, where appropriate, is secured by a snap-lock element (20), which engages in a recess (18) in the base (16), against inadvertent falling out when the refuse bin (10) is tipped over.

4. Refuse bin according to Claim 1, characterized in that the insert (14) is configured in the shape of a trough, its walls (22) being bevelled such that it can be clamped in the refuse bin (10) at the desired height.

5. Refuse bin according to Claim 1, characterized in that the insert (14) comprises a closing plate (30), at least one column-like connecting element (32) attached to the said closing plate, and a bearing plate (34), the closing plate (30) reaching into a groove (36), which is correspondingly integrated in the wall (12), or behind a wall-sided projection and being supported on the base (16) by means of the bearing plate (34).

6. Insert for a refuse bin, characterized in that it is a hollow body (14) consisting preferably of plastic, the outer contour of which is matched to the inner contour of the refuse bin (10).

7. Insert for a refuse bin which narrows in the direction of the base, characterized in that it is configured in the shape of a trough and in that its walls (22) are bevelled in such a way, with an outer periphery diminishing towards the base, that it can be clamped in the refuse bin (10) at the desired height.

8. Insert for a refuse bin, characterized in that it comprises a closing plate (30) of a certain cross-sectional area of the bin, a base bearing plate (34) and at least one column (32) connecting these plates.

## Revendications

1. Réservoir de collecte d'ordures, caractérisé en ce qu'il présente un insert (14) s'appliquant de tous côtés contre la paroi (12) pour la réduction du volume de réception.

2. Réservoir de collecte d'ordures selon la revendication 1, caractérisé en ce que l'insert (14) est un corps creux constitué de préférence en matière plastique dont le contour externe est adapté au contour interne du réservoir de collecte d'ordures (10).

3. Réservoir de collecte d'ordures selon la revendication 2, caractérisé en ce que l'insert (14) repose sur le fond (16) du réservoir de collecte d'ordures et est assuré le cas échéant par un élément d'enclenchement s'engageant dans un évidement (18) du fond (16) contre une chute non intensionnée lors du basculement du réservoir de collecte d'ordures (10).

4. Réservoir de collecte d'ordures selon la revendication 1, caractérisé en ce que l'insert (14) est réalisé en forme de cuve, ses parois (22) étant inclinées de façon qu'il puisse être bloqué à la hauteur souhaitée dans le réservoir de collecte d'ordures (10).

5. Réservoir de collecte d'ordures selon la revendication 1, caractérisé en ce que l'insert (14) est constitué d'une plaque de fermeture (30), d'au moins un élément de liaison (32) en forme de colonne rapporté à celle-ci et d'une plaque d'appui (34), la plaque de fermeture (30) s'engageant dans une rainure (36) intégrée de façon correspondante dans la paroi (12) ou derrière une saillie côté paroi et s'appuyant par la plaque d'appui (34) sur le fond (16).

6. Insert pour un réservoir de collecte d'ordures, caractérisé en ce que celui-ci est de préférence un corps creux (14) en matière plastique dont le contour externe est adapté au contour interne du réservoir de collecte d'ordures (10).

7. Insert pour un réservoir de collecte d'ordures diminuant vers le fond, caractérisé en ce qu'il est réalisé sous forme de cuve et que ses parois (22) sont inclinées, avec un contour extérieur diminuant vers le fond, de façon qu'il puisse être bloqué à la hauteur souhaitée dans le réservoir de collecte d'ordures (10).

8. Insert pour un réservoir de collecte d'ordures, caractérisé en ce qu'il est constitué d'une plaque de fermeture (30) d'une surface déterminée en section transversale du réservoir, d'une plaque d'appui au fond (34) et au moins d'une colonne (32) reliant ces plaques.
